# EUROPÄISCHE PATENTSCHRIFT

(11) **EP 0 771 747 B1**
(45) Veröffentlichungstag und Bekanntmachung des Hinweises auf die Patenterteilung: **02.06.1999**
(21) Anmeldenummer: 96116224.5
(22) Anmeldetag: 10.10.1996
(51) Int. Cl.: B65H 3/08

(54) **Verfahren zum Vereinzeln von bogenförmigen Material für eine Verarbeitungsmaschine**
Method for separating sheet like material for a processing machine
Méthode pour séparer de matériaux en feuille pour une machine de traitement

(30) Priorität: 04.11.1995 DE 19541158
(43) Veröffentlichungstag der Anmeldung: 07.05.1997
(73) Patentinhaber: MAN Roland Druckmaschinen AG, 63075 Offenbach (DE)
(72) Erfinder: Stöffler, Achim, 63067 Offenbach/Main (DE)
(74) Vertreter: Stahl, Dietmar

(56) Entgegenhaltungen:
- DE-A- 2 856 811
- DE-A- 3 049 600
- PATENT ABSTRACTS OF JAPAN vol. 018, no. 513 (P-1805), 27.September 1994 & JP 06 175748 A (HITACHI CABLE LTD), 24.Juni 1994,

## Beschreibung

Die Erfindung betrifft ein Verfahren zum Vereinzeln von bogenförmigem Material für eine Verarbeitungsmaschine, insbesondere für Druckmaschinen.

Es sind Anleger mit einem Saugkopf bekannt, bei denen mittels Hubsauger bogenförmige Materialien vom Anlegerstapel aufgenommen und angehoben, anschließend in Bogenlaufrichtung an Fördersauger übergeben und mittels Zuführtisch zu einer Verarbeitungsmaschine transportiert werden.
Das Vereinzeln von bogenförmigem Material ist beispielsweise aus der DE 2 856 811 A1 bekannt. Dazu wird ein Bogenanleger verwendet, der Trennsauger und Schleppsauger besitzt, die den vereinzelten Bogen über einen Zuführtisch an ein Anlegerdruckwerk einer Rotationsdruckmaschine transportieren. Der Bogenanleger besitzt eine Vorrichtung zur biegeverformungsfreien Förderung in Bogenlaufrichtung auf das Druckwerk zu mit gleichzeitiger Ausrichtverschwenkung der Bogen in deren eigener Ebene. Die Vorrichtung weist dabei einen in Translationsrichtung geführten Schlitten auf, an dem Fördersauger zur Achse der Bewegungsebene des Schlittens verschwenkbar sind.

Bei Anlegerstapeln, insbesondere bei großformatigem bogenförmigem Material, ist festzustellen, daß in Folge der hohen Flächenpressung beim Vereinzelungsvorgang das bogenförmige Material am benachbarten Material in Folge von Adhäsion/Reibung hängen bleibt. Wird dabei noch ein Material mit geringem Flächengewicht oder Recycling-Material verarbeitet, so kann infolge mangelnder Knickfestigkeit das bogenförmige Material nicht an den Zuführtisch weitertransportiert werden.

Aus dem Dokument Patent Abstracts of Japan, Vol. 10, No.246, JP-A 61-75748 ist eine Vereinzelungseinrichtung für Bogen von einem in einem kastenförmigen Behälter aufgenommenen Stapel bekannt. Der jeweils obere Bogen wird von einer um eine Drehachse schwingende Saugvorrichtung angesaugt und gleichzeitig durch die Schwingbewegung gegen eine als Anschlag wirkende Kante des kastenförmigen Behälters gestaucht, so daß eine Stauchfalte entsteht. Im Anschluß daran erfolgt eine Bewegungsumkehr der Saugvorrichtung indem diese in Bogenlaufrichtung schwingt, dabei wird die Stauchfalte geebnet, und erst dann setzt die Bogenförderung ein.

Aufgabe der Erfindung ist es ein Verfahren zum Vereinzeln von bogenförmigem Material zu entwickeln, durch das die Haltereibung zwischen benachbarten bogenförmigen Materialien reduziert wird.

Gelöst wird das dadurch, daß beim Vereinzeln des bogenförmigen Materials von einem Anlegerstapel die Haltereibung (auch Anlauf- oder Haftreibung genannt) dadurch reduziert wird, indem der Saugkopf eines Bogenanlegers den in der horizontalen Ebene liegenden oberen Bogen des Anlegerstapels ansaugt, danach diesen nicht sofort in Bogenlaufrichtung einem Zuführtisch oder einer Verarbeitungsmaschine zuführt, sondern vorher den angesaugten Bogen entgegen oder aus der Bogenlaufrichtung transportiert und nach Überwindung der Reibungskraft anschließend in Bogenlaufrichtung den Bogen an den Zuführtisch / die Verarbeitungsmaschine weiterfördert.

Die Erfindung soll an einem Ausführungsbeispiel näher erläutert werden. Dabei zeigen:
- Fig. 1: eine Bogenanlegereinheit mit Zuführtisch und Anlegerdruckwerk
- Fig. 2: eine Draufsicht auf den oberen Bogen des Anlegerstapels

Die in Fig. 1 dargestellte Bogenanlegereinheit besteht aus einem Anlegerstapel 1, der einen oberen Bogen 2 aufweist. In der Bogenanlegereinheit ist oberhalb des Anlegerstapels 1 eine Saugkopfeinheit 4 angeordnet, die Trennsauger 3 und Schleppsauger 5 aufweist. In Bogenlaufrichtung 7, in Richtung Verarbeitungsmaschine, ist dem Anlegerstapel 1 ein Zuführtisch 6 nachgeordnet, dem wiederum eine Druckeinheit 8 einer Bogen verarbeitenden Druckmaschine nachgeordnet ist.

Die Saugkopfeinheit 4 saugt vom Anlegerstapel 1 den oberen Bogen 2 an und fördert diesen Bogen 2 eine kurze Wegstrecke entgegen ( Fig.2, Pfeil 11) der Bogenlaufrichtung 7 (vom Zuführtisch 6 bzw. der Druckeinheit 8 weg). Anschließend führt die Saugkopfeinheit 4 eine Bewegungsumkehr mit dem Bogen 2 aus und transportiert diesen Bogen 2 in Bogenlaufrichtung 7 an den Zuführtisch 6.

In einer weiteren Ausbildung fördert die Saugkopfeinheit 4 den Bogen 2 eine kurze Wegstrecke aus der Bogenlaufrichtung 7 heraus. Anschließend führt die Saugkopfeinheit 4 wiederum eine Bewegungsumkehr mit dem Bogen 2 aus (Fig.2, Doppelpfeile 10,12) und transportiert diesen Bogen 2 in Bogenlaufrichtung 7 an den Zuführtisch 6.

Die Förderung des Bogens 2 aus der Bogenlaufrichtung 7 heraus ist dabei durch eine Schwingbewegung (Doppelpfeil 10) des Bogens um eine zur horizontalen Ebene des Anlegerstapels 1 bzw. zum oberen Bogen 2 verlaufend gedachte vertikale Achse 9 oder eine Linearbewegung (Doppelpfeile 12) in einem Winkel (α₁, α₂, α₃) zur Bogenlaufrichtung 7 erreichbar.
Durch dieses Verfahren wird der Bogen 2 am Anlegerstapel 1 ohne hängen zu bleiben vereinzelt. Die Relativbewegung zwischen oberem Bogen 2 und dem benachbarten (darunterliegenden) Bogen im Anlegerstapel 1 in Folge der beschriebenen Verfahrensweise des Bogens 2 reduziert spürbar die Haltereibung.

### Bezugszeichen

- 1: Anlegerstapel
- 2: oberer Bogen
- 3: Trennsauger
- 4: Saugkopfeinheit
- 5: Schleppsauger
- 6: Zuführtisch
- 7: Bogenlaufrichtung
- 8: Druckeinheit
- 9: vertikale Achse
- 10: Doppelpfeil
- 11: Pfeil
- 12: Doppelpfeil

## Patentansprüche

1. Verfahren zum Vereinzeln von bogenförmigem Material von einem Anlegerstapel (1) mit einer Saugkopfeinheit (4) eines Bogenanlegers und einem Zuführtisch (6), wobei die Saugkopfeinheit (4) mit einer Verarbeitungsmaschine taktgesteuert ist,
dadurch gekennzeichnet,
daß die Saugkopfeinheit (4) vom Anlegerstapel (1) den oberen Bogen (2) ansaugt, diesen kraftschlüssig entgegen (Pfeil 11) oder aus (Doppelpfeil 10,12) der Bogenlaufrichtung (7) zur Verarbeitungsmaschine (8) bzw. zum Zuführtisch (6) hin einen vorherbestimmten Weg anschlagfrei fördert, eine Bewegungsumkehr durchführt und anschließend den Bogen (2) in Bogenlaufrichtung (7) an den Zuführtisch (6) transportiert.

2. Verfahren nach Anspruch 1,
dadurch gekennzeichnet,
daß die Saugkopfeinheit (4) den oberen Bogen (2) aus der Bogenlaufrichtung (7) heraus durch eine Schwingbewegung (Doppelpfeil 10) einen vorbestimmten Weg fördert, eine Bewegungsumkehr durchführt und anschließend den Bogen (2) in Bogen-laufrichtung (7) an den Zuführtisch (6) transportiert.

3. Verfahren nach Anspruch 1,
dadurch gekennzeichnet,
daß die Saugkopfeinheit (4) den oberen Bogen (2) aus der Bogenlaufrichtung (7) heraus durch eine Linearbewegung (Doppelpfeil 12) in einem Winkel zur Bogenlaufrichtung (7) einen vorherbestimmten Weg fördert, eine Bewegungsumkehr durchführt und anschließend den Bogen (2) in Bogenlaufrichtung (7) an den Zuführtisch (6) transportiert.

## Claims

1. Process for separating sheet-like material from a feeder pile (1) with a suction head unit (4) of a sheet feeder and a feed table (6), wherein the suction head unit (4) is controlled in time with a processing machine, characterised in that the suction head (4) sucks the upper sheet (2) from the feeder pile (1), feeds this in positive fashion counter to (arrow 11) or out of (double arrows 10,12) the sheet running direction (7) towards the processing machine (8) or towards the feed table (6) by a previously determined amount without impact, carries out a reversal of movement and then transports the sheet (2) in the sheet running direction (7) to the feed table (6).

2. Process according to Claim 1, characterised in that the suction head unit (1) feeds the upper sheet (2) out of the sheet running direction (7) by a predetermined path by means of a swivel movement (double arrow 10), carries out a reversal of movement and then transports the sheet (2) in the sheet running direction (7) to the feed table (6).

3. Process according to Claim 1, characterised in that the suction head unit (4) feeds the upper sheet (2) out of the sheet running direction (7) by means of a linear movement (double arrow 12) at an angle to the sheet running direction (7) by a previously determined amount, carries out a reversal of movement and then transports the sheet (2) in the sheet running direction (7) to the feed table (6).

## Revendications

1. Procédé pour séparer de la matière en feuilles d'une pile de margeur (1), comportant une unité de tête d'aspiration (4) d'un margeur de feuilles et une table d'amenée (6), l'unité de tête d'aspiration (4) étant commandée en synchronisme avec une machine de traitement,
caractérisé en ce que l'unité de tête d'aspiration (4) aspire la feuille supérieure (2) de la pile de margeur (1), transporte celle-ci sans impact par adhérence à l'encontre (flèche 11) ou hors (double flèche 10,12) de la direction d'avance des feuilles (7) vers la machine de traitement (8) ou vers la table d'amenée (6) sur une course prédéterminée, effectue une inversion de mouvement et, ensuite, transporte la feuille (2), dans le sens d'avance des feuilles (7), sur la table d'amenée (6).

2. Procédé selon la revendication 1,
caractérisé en ce que l'unité de tête d'aspiration (4) transporte la feuille supérieure (2) hors de la direction d'avance des feuilles (7) par un mouvement de pivotement (flèche double 10) sur une course prédéterminée, effectue une inversion de mouvement et, ensuite, transporte la feuille (2), dans la direction d'avance des feuilles (7), sur la table d'amenée (6).

3. Procédé selon la revendication 1,
caractérisé en ce que l'unité de tête d'aspiration (4) transporte la feuille supérieure (2) hors de la direction d'avance des feuilles (7) par un mouvement linéaire (flèche double 12) sous un angle par rapport à la direction d'avance des feuilles (7) sur une course prédéterminée effectue une inversion de mouvement et, ensuite, transporte la feuille (2), dans le sens d'avance des feuilles (7), sur la table d'amenée (6).
